# EUROPÄISCHE PATENTSCHRIFT

(11) **EP 0 156 955 B1**
(45) Veröffentlichungstag und Bekanntmachung des Hinweises auf die Patenterteilung: **04.03.1987**
(21) Anmeldenummer: 84112754.1
(22) Anmeldetag: 23.10.1984
(51) Int. Cl.: B08B 9/02

(54) **Vorrichtung zum Reinigen, insbesondere von kleinkalibrigen Rohren**
Cleaning device, especially for small tubes
Dispositif pour le nettoyage, en particulier pour des tuyaux de petites dimensions

(30) Priorität: 21.02.1984 DE 8405216 U
(43) Veröffentlichungstag der Anmeldung: 09.10.1985
(73) Patentinhaber: Veltrup, Elmar M., Dipl.-Ing., D-47804 Krefeld (DE)
(72) Erfinder: Veltrup, Elmar M., Dipl.-Ing., D-47804 Krefeld (DE)
(74) Vertreter: Stark, Walter, Dr.-Ing.

## Beschreibung

Die Erfindung betrifft eine Vorrichtung zum Reinigen, insbesondere von kleinkalibrigen Rohren, mit einem rotierend um seine Achse angetriebenen Hochdruckschlauch, der an seinem vorderen Ende wenigstens eine Düse für den Austritt der Reinigungsflüssigkeit aufweist, wobei der Hochdruckschlauch in einem drehfesten Schutzschlauch geführt ist, dessen eines Ende mit dem Rohr verbindbar ist.

Eine derartige Vorrichtung ist bekannt (US-A-23 13 042). Bei einer anderen Ausführung ist im drehfesten Schutzschlauch anstelle eines Hochdruckschlauches eine Welle geführt, die an ihrem vorderen Ende ein Reinigungselement trägt (US-A-20 90 174). Beim Einführen des Hochdruckschlauches in das zu reinigende Rohr müssen zum Teil erhebliche Axialkräfte aufgebracht werden, die nur über den Hochdruckschlauch selbst eingeleitet werden können.

Aufgabe der Erfindung ist es, eine Vorrichtung der eingangs beschriebenen Gattung so zu verbessern, daß auch beim Reinigen kleinkalibriger Rohre oder beim Reinigen von Gegenständen mit kleinkälibrigen Öffnungen hinreichend große Axialkräfte über den Hochdruckschlauch übertragen werden können.

Diese Aufgabe wird dadurch gelöst, daß der Schutzschlauch drehfest mit einer Einrichtung zum Erzeugen eines Vorschubs verbunden ist, daß zwischen dem Antrieb und der Einrichtung ein großkalibriger Hochdruckschlauch angeordnet ist, der sich bis in den Schutzschlauch hinein erstreckt und dort mit dem kleinkalibrigen Hochdruckschlauch gekuppelt ist. Der großkalibrige Hochdruckschlauch besitzt eine hinreichende Stabilität, so daß er auf der Strecke zwischen dem Antrieb und der Einrichtung zum Erzeugen des Vorschubs keine Schleifen oder Schlingen bildet. Der großkalibrige Hochdruckschlauch besitzt auch einen hinreichend großen Durchmesser zur Einleitung der erforderlichen Axialkräfte in den Hochdruckschlauch. Unter der Wirkung der Einrichtung zum Erzeugen des Vorschubs wird der großkalibrige Hochdruckschlauch in den Schutzschlauch eingezogen oder eingeschoben und schiebt dabei den kleinkalibrigen Hochdruckschlauch, der im Schutzschlauch gegen Schlingenbildung geschützt ist, in das zu reinigende Rohr hinein. Im Ergebnis entsteht in axialer Richtung ein starres System, welches auch bei Betriebsstörungen verhindert, daß der in das Rohr eingeführte kleinkalibrige Hochdruckschlauch aus dem Rohr herausgedrückt wird. Es versteht sich, daß der Schutzschlauch eine hinreichende Biegesteifigkeit hat. Vorzugsweise soll der Schutzschlauch eine größere Biegesteifigkeit besitzen als der Hochdruckschlauch. Im übrigen kann der Innendurchmesser des Schutzschlauches bis zu 30 x so groß sein wie der Außendurchmesser des Hochdruckschlauches.

Im folgenden wird ein in der Zeichnung dargestelltes Ausführungsbeispiel der Erfindung erläutert; die einzige Figur zeigt in schematischer Darstellung eine Vorrichtung zum Reinigen von insbesondere kleinkalibrigen Rohren.

Die dargestellte Vorrichtung weist einen Antrieb 1 und eine damit verbundene Drehdurchführung 2 für einen von der Drehdurchführung 2 ausgehenden großkalibrigen Hochdruckschlauch 3 auf. Der Hochdruckschlauch 3 erstreckt sich durch eine Einrichtung 4 zum Erzeugen eines Vorschubs. Diese Einrichtung 4 zieht oder schiebt den Hochdruckschlauch 3 durch sich hindurch. An diese drehfeste Einrichtung 4 ist drehfest ein Schutzschlauch 5 gekuppelt, bis in den hinein sich der großkalibrige Hochdruckschlauch 3 erstreckt. Am Ende ist der großkalibrige Hochdruckschlauch 3 mit einem kleinkalibrigen Hochdruckschlauch 6 gekuppelt, der sich über die Länge des Schutzschlauches 5 und darüber hinaus bis in ein zu reinigendes Rohr 7 erstreckt. Der Schutzschlauch 5 ist an das zu reinigende Rohr 7 drehfest angeflanscht. Am freien Ende des kleinkalibrigen Hochdruckschlauches 6 befindet sich ein Düsenkopf 8 mit im einzelnen nicht dargestellten, seitlich angeordneten Flachstrahldüsen. Das aus den Düsen austretende Hochdruckwasser beaufschlagt die an den Innenseiten des Rohres (7) abgelagerten Inkrustationen 9 und spült diese in Richtung auf den Rohranfang zurück.

## Patentansprüche

1. Vorrichtung zum Reinigen, insbesondere von kleinkalibrigen Rohren, mit einem rotierend um seine Achse angetriebenen Hochdruckschlauch (6), der an seinem vorderen Ende wenigstens eine Düse (8) für den Austritt der Reinigungsflüssigkeit aufweist, wobei der Hochdruckschlauch (6) in einem drehfesten Schutzschlauch (5) geführt ist, dessen eines Ende mit dem Rohr (7) verbindbar ist, dadurch gekennzeichnet, daß der Schutzschlauch (5) drehfest mit einer Einrichtung (4) zum Erzeugen eines Vorschubs verbunden ist, daß zwischen dem Antrieb (1) und der Einrichtung (4) ein großkalibriger Hochdruckschlauch (3) angeordnet ist, der sich bis in den Schutzschlauch (5) hinein erstreckt und dort mit dem kleinkalibrigen Hochdruckschlauch (6) gekuppelt ist.

2. Vorrichtung nach Anspruch 1, dadurch gekennzeichnet, daß der Schutzschlauch (5) eine größere Biegesteifigkeit besitzt als der kleinkalibrige Hochdruckschlauch (6).

3. Vorrichtung nach Anspruch 1 oder 2, dadurch gekennzeichnet, daß der Innendurchmesser des Schutzschlauches (5) bis zu 30 x so groß ist wie der Außendurchmesser des kleinkalibrigen Hochdruckschlauches (6).

## Claims

1. A cleaning device, in particular for small-bore tubes, with a high-pressure hose (6) which is driven rotationally about its axis and which has at least one nozzle (8) at its front end for the discharge of the cleaning fluid, the high-pressure hose (6) being guided in a non-rotatable protection hose (5), one end of which is connectable to the tube (7), characterised in that the protection hose (5) is non-rotatably connected to a device (4) for producing a thrust, and in that between the drive (1) and the device (4) is disposed a large- bore high-pressure hose (3) which extends into the protection hose (5) and is joined there to the small-bore high-pressure hose (6).

2. A device according to claim 1, characterised in that the protection hose (5) has a greater bending resistance than the small-bore high pressure hose (6).

3. A device according to claim 1 or 2, characterised in that the internal diameter of the protection hose (5) is up to 30 times as great as the external diameter of the small-bore high-pressure hose (6).

## Revendications

1. Dispositif pour le nettoyage, en particulier de tubes de petit calibre, comportant un tuyau souple à haute pression (6) entraîné en rotation autour de son axe, qui présente à son extrémité antérieure au moins une buse (8) pour la sortie du liquide de nettoyage, le tuyau souple à haute pression (6) étant guidé dans un tuyau souple protecteur (5) fixe en rotation dont une extrémité peut être reliée au tube (7), caractérisé en ce que le tuyau souple protecteur (5) est relié de façon fixe en rotation à un dispositif (4) servant à engendrer un avancement, et en ce qu'entre l'entraînement (1) et le dispositif (4) est disposé un tuyau souple à haute pression de grand calibre (3) qui s'étend jusqu'à l'intérieur du tuyau souple protecteur (5) et y est accouplé au tuyau souple à haute pression de petit calibre (6).

2. Dispositif selon la revendication 1, caractérisé en ce que le tuyau souple protecteur (5) présente une plus grande rigidité en flexion que le tuyau souple à haute pression de petit calibre (6).

3. Dispositif selon l'une des revendications 1 et 2, caractérisé en ce que le diamètre intérieur du tuyau souple protecteur (5) est jusqu'à 30 fois aussi grand que le diamètre extérieur du tuyau souple à haute pression de petit calibre (6).
